# FASCICULE DE BREVET EUROPEEN

(11) **EP 2 870 420 B1**
(45) Date de publication et mention de la délivrance du brevet: **07.09.2016**
(21) Numéro de dépôt: 13756532.1
(22) Date de dépôt: 03.07.2013
(51) Int. Cl.: F25D 31/00, F25D 11/00, F25D 17/06, F25D 29/00

(54) **CONTAINER À RÉGULATION AUTONOME DE LA TEMPÉRATURE**
BEHÄLTER MIT AUTONOMER TEMPERATURREGELUNG
CONTAINER WITH AUTONOMOUS TEMPERATURE CONTROL

(30) Priorité: 06.07.2012 FR 1201924
(43) Date de publication de la demande: 13.05.2015
(73) Titulaire: Coldway, 66380 Pia (FR)
(72) Inventeur: RIGAUD Laurent, F-66380 Pia (FR); KINDBEITER Francis, F-66380 Pia (FR)
(74) Mandataire: Schwalek, Valérie
(86) Numéro de dépôt international: PCT/FR2013/000172
(87) Numéro de publication internationale: WO 2014/006281

(56) Documents cités:
- WO-A1-2004/104499
- US-A1- 2004 226 309
- US-A1- 2007 193 280
- US-A1- 2010 115 969

## Description

La présente invention concerne un container à régulation autonome de la température, notamment destiné au transport de produits thermosensibles dans des environnements climatiques susceptibles d'être soumis à des variations brusques et importantes de température.

On connaît des containers de ce type qui sont généralement utilisés pour assurer le transport de denrées et produits thermosensibles ou périssables, tels que par exemple des médicaments, et qui sont constitués d'une enceinte à l'intérieur de laquelle on dispose une ou plusieurs plaques eutectiques qui sont portées à une température plus ou moins basse en fonction du niveau de refroidissement que l'on souhaite appliquer aux produits disposés dans le container.

Le document US2007/193280 A1 divulgue un container à régulation autonome de la température selon le préambule de la revendication 1.

L'une des difficultés propres à ce type de container est que l'utilisateur est contraint de connaître à l'avance le profil des températures auxquelles le container sera soumis au cours du transport afin de déterminer la nature, la température et le nombre des plaques eutectiques à disposer dans le caisson. On comprend que, dans ces conditions, tout changement brusque du profil des températures rencontré en cours de transport peut avoir des conséquences néfastes sur le maintien de la chaîne du froid appliquée au produit transporté. Par ailleurs, l'utilisateur est contraint de disposer d'une collection de plaques eutectiques de puissances frigorifiques différentes.

La présente invention a pour but de proposer un container notamment destiné au transport de produits thermosensibles qui est pourvu de moyens aptes à lui permettre de réguler de façon autonome et automatique la température de stockage de ces produits, de façon qu'il puisse être soumis, pendant une période de temps déterminée, à des profils de température très différents tout en conservant dans le caisson de stockage la température de consigne souhaitée.

La présente invention à également pour but de proposer des moyens permettant à un utilisateur d'une gamme de containers de ce type dont les capacités sont variées, de passer rapidement de l'une à l'autre de façon à être en mesure de répondre rapidement et facilement à ses différents besoins spécifiques.

La présente invention a ainsi pour objet un container à régulation autonome de la température à une valeur de consigne déterminée du type comportant au moins une série de deux compartiments, à savoir un compartiment récepteur desdits produits et un compartiment en mesure de délivrer du froid ou du chaud, dit ci-après « compartiment chaud/froid » ce container comportant:
- des moyens aptes à créer un flux d'air en circulation traversant le compartiment récepteur et le compartiment chaud/froid,
- des moyens aptes à réguler le flux d'air,
les susdits moyens étant regroupés dans au moins un module extractible logé dans un compartiment supplémentaire . Ce container est caractérisé en ce que le compartiment supplémentaire pourra être partagé en deux sous-compartiments, à savoir un sous-compartiment supérieur dans lequel sera logé le module et un sous-compartiment inférieur par lequel transitera le flux d'air provenant du compartiment récepteur et se dirigeant vers le compartiment chaud/froid.

Le flux d'air pourra être généré par un ventilateur qui sera logé à la base du module et qui aspirera l'air dans le compartiment récepteur pour le propulser dans le compartiment chaud/froid via le sous-compartiment supplémentaire inférieur.

Avantageusement l'un des côtés du module sera pourvu d'un logement ouvert sur un orifice d'admission d'air réalisé dans la paroi séparant le sous-compartiment supérieur contenant le module du compartiment récepteur.

Ce logement pourra comporter un déflecteur déviant vers le sous-compartiment inférieur le flux d'air en provenance du compartiment récepteur.

Les moyens aptes à mesurer la température de l'air du compartiment récepteur pourront être constitués d'une sonde, notamment disposée sur le déflecteur.

Dans une variante intéressante de l'invention les moyens de régulation du flux d'air pourront prendre en compte la différence existant entre la température ambiante extérieure à laquelle le container sera soumis pendant son fonctionnement avec la température de consigne. Cette régulation du flux d'air pourra se faire en jouant sur la vitesse de rotation du ventilateur.

Dans une autre variante de la présente invention le compartiment chaud/froid et le compartiment récepteur seront séparés par une paroi réglable en position permettant de faire varier le volume du compartiment chaud/froid.

On décrira ci-après, à titre d'exemple non limitatif, une forme d'exécution de la présente invention, en référence au dessin annexé sur lequel :
- la figure 1 est une vue en perspective d'un container à régulation autonome de la température suivant l'invention,
- la figure 2 est une vue en perspective du container représenté sur la figure 1, dont le module de fonctionnement est représenté en position d'extraction,
- la figure 3 est une vue en perspective du module de fonctionnement du container représenté sur les figures 1 et 2,
- la figue 4 est une vue schématique de la constitution du module de fonctionnement commandant la régulation en température du container suivant l'invention.

On a représenté sur la figure 1 un container 1 à régulation autonome de la température suivant l'invention qui est essentiellement constitué d'une enceinte 2 réalisée en un matériau isolant, tel que notamment du polypropylène expansé, et dont l'intérieur est séparé en plusieurs compartiments adjacents, à savoir un compartiment 3a disposé dans un angle de l'enceinte 1 et qui s'étend sur une partie de la largeur du container, un compartiment 3b disposé suivant la partie restante de la largeur, et un compartiment 3c, ou compartiment récepteur, occupant le reste du volume du container. Le container 1 est fermé par un couvercle non représenté sur le dessin.

Le compartiment 3a reçoit un module 5, dit ci-après « module de fonctionnement », qui est destiné à gérer le fonctionnement de l'ensemble du container 1.

Ce module de fonctionnement 5, de forme sensiblement cubique dans le présent mode de mise en oeuvre de l'invention, comprend, ainsi que représenté sur la figure 4, des moyens de gestion notamment constitués d'un microcontrôleur 7 qui contrôle le fonctionnement d'un ventilateur 9, d'une sonde de mesure de température 11 et d'une alimentation électrique pour une résistance de chauffage 13.

Par ailleurs le module de fonctionnement comporte avantageusement des moyens d'alimentation électrique intégrés constitués notamment d'une batterie rechargeable 15 à laquelle est associé un bloc de recharge sur secteur 17 éventuellement amovible.

Ainsi que représenté sur la figure 3, le module de fonctionnement 5 comporte sur l'une de ses faces latérales une ouverture donnant accès à un logement 6 dont la base est constituée par le ventilateur 9 et le plafond 8 qui est incliné à 45° forme un déflecteur qui reçoit la sonde 11 de mesure de température.

Le compartiment 3b, dit ci-après « compartiment chaud/froid », qui est adjacent au compartiment 3a est destiné à recevoir, dans un mode de mise en oeuvre de l'invention, des moyens de refroidissement, notamment constitués par des plaques eutectiques 19 ou par de la glace carbonique. Il est en communication avec le compartiment 3a par un orifice 21 disposé en partie basse de la cloison 4a séparant ces deux compartiments. Le module de fonctionnement 5 est disposé en partie haute du compartiment 3a, dans un sous compartiment 3a', de façon telle que l'ouverture du logement 6 se trouve en communication avec le compartiment récepteur 3c par un orifice d'admission d'air 10 creusé dans la paroi de séparation 4b de ces deux compartiments.

Le compartiment chaud/froid 3b se trouve par ailleurs en communication avec le compartiment récepteur 3c, par un orifice 23 disposé en partie supérieure de la cloison de séparation 4b de ces deux compartiments.

Le fond du module de contrôle 5 reçoit le ventilateur 9 qui est entraîné dans un sens de rotation tel qu'il crée un flux d'air allant du compartiment récepteur 3c vers le compartiment chaud/froid 3b au travers de l'orifice 10, puis de l'orifice 21 pour pénétrer dans le compartiment chaud/froid 3b où il subit un refroidissement (ou un réchauffement en fonction du produit froid ou chaud qu'il contient), et pénétrer dans le compartiment récepteur 3c où il se mélange à l'air de celui-ci en le refroidissant ou le réchauffant suivant le cas.

La face supérieure du module de commande 5 comporte un écran d'affichage 24 sur lequel s'affiche la température de l'air aspiré par le ventilateur 9 dans le compartiment récepteur 3c qui lui est communiquée par le microcontrôleur 7 à partir des données mesurées par la sonde 11 et qui sert également au réglage de la température de consigne.

Dans ces conditions le fonctionnement du container suivant l'invention est tel que décrit ci-après.

Les produits à conserver à une température de consigne Tc déterminée sont disposés dans le compartiment récepteur 3c et, si la température extérieure T est supérieure à la température de consigne Tc, on dispose dans le compartiment 3b un produit en mesure de produire du froid, tel que par exemple les plaques eutectiques 19. Dans le cas inverse on dispose la résistance chauffante 13 dans le compartiment chaud/froid 3b ou on la connecte électriquement si elle est déjà en place. Dès lors le microcontrôleur 7 commandera le chauffage de cette résistance.

Puis, après avoir fermé le container, on active le module de fonctionnement 5 après avoir réglé la température de consigne Tc à la valeur souhaitée.

Le ventilateur 9 se met en route et aspire (flèche A figure 2) l'air du compartiment récepteur 3c au travers de l'orifice 10 et la température de cet air est mesurée au passage sur la sonde 11 par cette dernière, puis le flux d'air est envoyé par le ventilateur 9 vers le sous compartiment inférieur 3a" puis, au travers de l'ouverture 21 (flèche B) dans le compartiment chaud/froid 3b. En traversant celui-ci, il se refroidit au contact des plaques eutectiques 19 puis il est envoyé au travers de l'orifice 23 (flèche C) dans le compartiment récepteur 3c où il refroidit l'air de celui-ci.

Lorsque la température du compartiment récepteur 3c atteint la température de consigne Tc, la sonde de mesure 11 envoie cette information au microprocesseur 7 et ce dernier commande l'arrêt du ventilateur 9.

Suivant l'invention la régulation de température peut être progressive. Pour ce faire, à réception de la valeur de la température T existant dans le compartiment récepteur 3c, le microprocesseur 7 détermine l'écart de température δT=T-Tc existant entre cette température et la température de consigne et, plus cet écart est important et plus le microcontrôleur commande une vitesse élevée du ventilateur 9. De cette façon la température de consigne Tc est rapidement atteinte au départ et, en cours de fonctionnement normal, la valeur des oscillations de température autour de la température de consigne est réduite.

Le module de fonctionnement 5 est avantageusement muni d'une poignée de préhension 25 qui permet à l'utilisateur de l'extraire facilement du sous-compartiment 3a' et de le remettre ensuite en place dans celui-ci ou dans le compartiment approprié d'un autre container.

L'invention est particulièrement intéressante en ce que le module de fonctionnement peut être facilement déplacé d'un container à un autre, ce qui permet, au moyen d'un module de type standard, d'être en mesure de faire fonctionner des containers de différentes puissances.

Dans une variante de mise en oeuvre de la présente invention le container pourra comporter plusieurs modules de fonctionnement 5 ce qui permettra à l'utilisateur d'augmenter la puissance ou le volume des enceintes utilisées en fonction de ses besoins.

Dans une autre variante de mise en oeuvre de l'invention la paroi séparative 4b pourra être montée de façon qu'elle soit déplaçable permettant ainsi de faire varier le volume du compartiment chaud/froid et en conséquence la quantité de produit réfrigérant stockable dans ce dernier.

## Revendications

1. Container à régulation autonome de la température à une valeur de consigne (Tc) déterminée du type comportant au moins une série de deux compartiments (3b,3c), à savoir un compartiment récepteur desdits produits (3c) et un compartiment chaud/froid (3b) en mesure de délivrer du froid ou du chaud, et comportant:
- des moyens (9) aptes à créer un flux d'air en circulation traversant le compartiment récepteur (3c) et le compartiment chaud/froid (3b),
- des moyens (7) aptes à réguler le flux d'air,
les susdits moyens étant regroupés dans au moins un module (5) extractible logé dans un compartiment supplémentaire (3a),
**caractérisé en ce que** le compartiment supplémentaire (3a) est partagé en deux sous-compartiments, à savoir un sous-compartiment supérieur (3a') dans lequel est logé le module (5) et un sous-compartiment inférieur (3a") par lequel transite le flux d'air provenant du compartiment récepteur (3c) et se dirigeant vers le compartiment chaud/froid (3b).

2. Container à régulation autonome de la température suivant la revendication 1 **caractérisé en ce que** le flux d'air est généré par un ventilateur (9) qui est logé à la base du module (5) et qui aspire l'air dans le compartiment récepteur (3c) pour le propulser dans le compartiment chaud/froid (3b) via le sous-compartiment supplémentaire inférieur (3a").

3. Container à régulation autonome de la température suivant l'une des revendications 1 ou 2 **caractérisé en ce que** l'un des côtés du module (5) est pourvu d'un logement (6) ouvert sur un orifice d'admission d'air (10) réalisé dans la paroi (4b) séparant le sous-compartiment supérieur (3a') contenant le module (5) du compartiment récepteur (3c).

4. Container à régulation autonome de la température suivant la revendication 3 **caractérisé en ce que** le logement (6) comporte un déflecteur (8) déviant vers le sous-compartiment inférieur (3a") le flux d'air en provenance du compartiment récepteur (3c).

5. Container à régulation autonome de la température suivant l'une des revendications précédentes **caractérisé en ce que** la cloison de séparation (4a) entre le sous-compartiment inférieur (3a") et le compartiment chaud/froid (3b) est percée d'un orifice d'admission d'air (21).

6. Container à régulation autonome de la température suivant l'une des revendications 4 ou 5 **caractérisé en ce que** les moyens aptes à mesurer la température de l'air du compartiment récepteur (3c) sont constitués d'une sonde (11) disposée sur le déflecteur (8).

7. Container à régulation autonome de la température suivant l'une des revendications précédentes **caractérisé en ce que** la face supérieure du module (5) comporte des moyens d'affichage (24) et/ou de réglage de la température de consigne (Tc).

8. Container à régulation autonome de la température suivant l'une des revendications précédentes **caractérisé en ce que** les moyens de régulation du flux d'air (7) prennent en compte la différence (δT) existant entre la température (T) à l'intérieur du compartiment récepteur (3c) avec la température de consigne (Tc).

9. Container à régulation autonome de la température suivant l'une des revendications précédentes **caractérisé en ce que** la régulation du flux d'air se fait en jouant sur la vitesse de rotation du ventilateur (9).

10. Container à régulation autonome de la température suivant l'une des revendications précédentes **caractérisé en ce que** le module (5) comprend des moyens de stockage d'énergie électrique (15).

11. Container à régulation autonome de la température suivant l'une des revendications précédentes **caractérisé en ce que** le compartiment chaud/froid (3b) et le compartiment récepteur (3c) sont séparés par une paroi (4b) réglable en position permettant de faire varier le volume du compartiment chaud/froid.

## Patentansprüche

1. Behälter mit autonomer Regulierung der Temperatur auf einen bestimmten Sollwert (Tc), von der Sorte umfassend jeweils wenigstens eine Serie von zwei Abteilen (3b, 3c), nämlichen ein Aufnahmeabteil für die Produkte (3c) und ein Kälte-/Wärmeabteil (3b), welches in der Lage ist, Kälte oder Wärme zu liefern, und umfassend:
- Mittel (9) welche geeignet sind, einen umlaufenden Luftstrom zu generieren, der das Aufnahmeabteil (3c) und das Kälte-/Wärmeabteil (3b) durchquert,
- Mittel (7), welche geeignet sind, den Luftstrom zu regulieren,
wobei die genannten Mittel in wenigstens einem herausnehmbaren Modul (5) vereinigt sind, welches in einem zusätzlichen Abteil (3a) untergebracht ist,
**dadurch gekennzeichnet, dass** das zusätzliche Abteil (3a) in zwei Unterabteile aufgeteilt ist, nämlich ein oberes Unterabteil (3a'), in dem das Modul untergebracht ist, und ein unteres Unterabteil (3a"), durch welches der Luftstrom verläuft, der von dem Aufnahmeabteil (3c) kommt, und in Richtung des Wärme-/Kälteabteils (3b) fließt.

2. Behälter mit autonomer Regulierung der Temperatur nach Anspruch 1, **dadurch gekennzeichnet, dass** der Luftstrom von einem Ventilator (9) generiert wird, der an der Basis des Moduls (5) untergebracht ist, und der die Luft in dem Aufnahmeabteil (3c) ansaugt, um sie über das zusätzliche untere Unterabteil (3a") in das Wärme-/Kälteabteil (3b) zu fördern.

3. Behälter mit autonomer Regulierung der Temperatur nach einem der Ansprüche 1 oder 2, **dadurch gekennzeichnet, dass** eine der Seiten des Moduls (5) mit einer in Richtung einer Luftzutrittsöffnung (10) offenen Aufnahme (6) versehen ist, die in der Wand (4b) ausgebildet ist, welche das das Modul (5) enthaltende obere Unterabteil (3a') von dem Aufnahmeabteil (3c) trennt.

4. Behälter mit autonomer Regulierung der Temperatur nach Anspruch 3, **dadurch gekennzeichnet, dass** die Aufnahme (6) ein Umlenkelement (8) umfasst, welches den von dem Aufnahmeabteil (3c) kommenden Luftstrom in Richtung des unteren Unterabteils (3a") umleitet.

5. Behälter mit autonomer Regulierung der Temperatur nach einem der vorstehenden Ansprüche, **dadurch gekennzeichnet, dass** die Trennwand (4a) zwischen dem unteren Unterabteil (3a") und dem Kälte-/Wärmeabteil (3b) von einer Luftzugangsöffnung (21) durchbrochen ist.

6. Behälter mit autonomer Regulierung der Temperatur nach einem der Ansprüche 4 oder 5, **dadurch gekennzeichnet, dass** die Mittel, die zum Messen der Lufttemperatur des Aufnahmeabteils (3c) geeignet sind, eine Sonde (11) umfassen, die auf dem Umlenkelement (8) angeordnet ist.

7. Behälter mit autonomer Regulierung der Temperatur nach einem der vorstehenden Ansprüche, **dadurch gekennzeichnet, dass** die Oberseite des Moduls (5) Mittel zum Anzeigen (24) und/oder Regeln der Solltemperatur (Tc) umfasst.

8. Behälter mit autonomer Regulierung der Temperatur nach einem der vorstehenden Ansprüche, **dadurch gekennzeichnet, dass** die Mittel zum Regulieren des Luftstromes (7) den Unterschied (δT) berücksichtigen, den es zwischen der Temperatur (T) im Inneren des Aufnahmeabteils (3c) und der Solltemperatur (Tc) gibt.

9. Behälter mit autonomer Regulierung der Temperatur nach einem der vorstehenden Ansprüche, **dadurch gekennzeichnet, dass** die Regulierung des Luftstromes realisiert wird, indem die Drehgeschwindigkeit des Ventilators (9) verändert wird.

10. Behälter mit autonomer Regulierung der Temperatur nach einem der vorstehenden Ansprüche, **dadurch gekennzeichnet, dass** das Modul (5) Mittel zum Speichern elektrischer Energie (15) umfasst.

11. Behälter mit autonomer Regulierung der Temperatur nach einem der vorstehenden Ansprüche, **dadurch gekennzeichnet, dass** das Kälte-/Wärmeabteil (3b) und das Aufnahmeabteil (3c) von einer Wand (4b) voneinander getrennt sind, deren Position verändert werden kann, was es erlaubt, das Volumen des Kälte-/Wärmeabteils zu verändern.

## Claims

1. Container with independent regulation of temperature to a predetermined set point (Tc), said container being of the type comprising at least one series of two compartments (3b, 3c), i.e. a compartment (3c) for receiving products and a hot/cold compartment (3b) capable of delivering cold or heat and comprising:
- means (9) suitable for creating an airflow in circulation crossing the receiving compartment (3c) and the hot/cold compartment (3b),
- means (7) suitable for regulating the airflow,
the above-mentioned means being grouped together in at least one extractible module (5) housed in a supplementary compartment (3a),
**characterised in that** the supplementary compartment (3a) is divided into two sub-compartments, i.e. an upper sub-compartment (3a') in which the module (5) is housed and a lower sub-compartment (3a") through which passes the airflow coming from the receiving compartment (3c) and travelling towards the hot/cold compartment (3b).

2. Container with independent temperature regulation according to claim 1, **characterised in that** the airflow is generated by a fan (9) which is housed in the base of the module (5) and which draws the air in the receiving compartment (3c) in order to propel the air into the hot/cold compartment (3b) via the lower supplementary sub-compartment (3a").

3. Container with independent temperature regulation according to claim 1 or 2, **characterised in that** one of the sides of the module (5) is provided with a housing (6) open to an air inlet orifice (10) formed in the wall (4b) separating the upper sub-compartment (3a') containing the module (5) from the receiving compartment (3c).

4. Container with independent temperature regulation according to claim 3, **characterised in that** said housing (6) comprises a deflector (8) diverting the airflow coming from said receiving compartment (3c) to the lower sub-compartment (3a").

5. Container with independent temperature regulation according to one of the preceding claims, **characterised in that** the separation partition (4a) between the lower sub-compartment (3a") and the hot/cold compartment (3b) is pierced by an air inlet orifice (21).

6. Container with independent temperature regulation according to claim 4 or 5, **characterised in that** the means suitable for measuring the temperature of the receiving compartment (3c) air are formed by a probe (11) arranged on the deflector (8).

7. Container with independent temperature regulation according to one of the preceding claims, **characterised in that** the upper face of said module (5) comprises means of displaying (24) and/or of adjusting said set point temperature (Tc).

8. Container with independent temperature regulation according to one of the preceding claims, **characterised in that** said means (7) for airflow regulation take into account the difference (δT) existing between the temperature (T) inside the receiving compartment (3c) and said set point temperature (Tc).

9. Container with independent temperature regulation according to one of the preceding claims, **characterised in that** the airflow regulation is carried out by adjusting the rotational speed of the fan (9).

10. Container with independent temperature regulation according to one of the preceding claims, **characterised in that** the module (5) comprises electric energy storage means (15).

11. Container with independent temperature regulation according to one of the preceding claims, **characterised in that** the hot/cold compartment (3b) and the receiving compartment (3c) are separated by a wall (4b), adjustable for position, with which it is possible to vary the volume of the hot/cold compartment.
